# EUROPÄISCHE PATENTSCHRIFT

(11) **EP 1 279 834 B1**
(45) Veröffentlichungstag und Bekanntmachung des Hinweises auf die Patenterteilung: **28.02.2007**
(21) Anmeldenummer: 02090283.9
(22) Anmeldetag: 26.07.2002
(51) Int. Cl.: F04C 2/344, F01C 21/08

(54) **Drehschieberpumpe**
Vane pump
Pompe à palettes

(30) Priorität: 27.07.2001 DE 10137415; 27.07.2001 DE 20112695 U
(43) Veröffentlichungstag der Anmeldung: 29.01.2003
(73) Patentinhaber: Lidlgruber, Hermann, 16909 Wittstock O.T. Randow (DE)
(72) Erfinder: Lidlgruber, Hermann, 16909 Wittstock O.T. Randow (DE)
(74) Vertreter: Hengelhaupt, Jürgen

(56) Entgegenhaltungen:
- US-A- 2 353 965
- US-A- 3 361 076

## Beschreibung

Die Erfindung betrifft eine Drehschieberpumpe mit den im Oberbegriff des Anspruchs 1 genannten Merkmalen.

Umlaufpumpen, darunter so genannte Drehschieberpumpen oder auch Drehflügelzellenpumpen, sind bekannt.

Drehschieberpumpen besitzen einen Rotor, der im Wesentlichen radial bewegbare Dichtschieber aufweist. Die Dichtschieber werden in der Regel einzeln gelagert und sind voneinander unabhängig im Rotor geführt. Die Dichtschieber werden entweder durch Fliehkräfte oder durch Federn unterstützt, wodurch sie an einer Umfangswand eines Pumpengehäuses gedrückt werden. Bekannt ist zudem, so genannte Innenkurven oder Steuerringe vorzusehen, so dass die Dichtschieber am äußeren Umfang des mindestens eines Steuerrings an der Innenwand des Pumpengehäuses zwangsgeführt werden. Dabei kann der Steuerring innerhalb eines Drehschieberpumpenrotors angeordnet sein. Der Druck- und Volumenstrom wird dadurch bewirkt, dass das sich zwischen den Dichtschiebern bildende Kammervolumen im Förderbereich zwischen Einlass und Auslass zur Druckerhöhung verwendet wird.

Aus dem Gebrauchsmuster 85 011 40 U1 ist beispielsweise eine Drehflügelpumpe bekannt, die einen exzentrisch im Zylinder angeordneten Rotor aufweist, dessen Schwenkflügel in achsparallele Ausnehmungen des Rotors aufgenommen und unter Wirkung der Fliehkraft und gegebenenfalls von Federn gegen die Zylinderwand angelegt sind. Der Rotor weist zudem bei voll eingeschwenkten Schwenkflügeln zwischen Rotor und den voll eingeschwenkten Schwenkflügeln eine Anzahl von Kanälen auf.

Aus dem Stand der Technik geht weiterhin aus der Offenlegungsschrift DE 40 12 789 A1 eine Umlaufpumpe der genannten Art hervor. Die Pumpe besitzt einen Läufer mit radial verschiebbaren gekoppelten Dichtschiebern, die in einer Nabe verschiebbar geführt sind. Dabei dichten der Nabenkörper und die Dichtflächen der Dichtschieber im Dichtteil zwischen Auslass und Einlass und im Förderbereich nur die Dichtschieber ab. Durch geeignete Gestaltung von Radien und Kurven sowie der Dichtschieber kann eine schonende Pumpweise erzielt werden.

Schließlich lehrt die US 3, 361,076 ebenfalls eine Pumpe mit einem Gehäuse, einem Rotor und einer Stator-Anordnung. Der Rotor weist im Wesentlichen radial zur Drehachse verschiebbare Flügel auf. Auf einer Seite erfolgt ein Krafteintrag durch einen flanschartigen Abgang eines Rotorschaftes in den Rotor, wobei der flanschartige Abgang des Rotors mit einem Rotorhauptteil, mit in ihm angeordneten drehschieberartigen Elementen, über Befestigungselemente verbunden ist.

Für die Drehschieberpumpen gilt, dass die Kräfte, die die Drehschieber auf den Drehschieberrotor und damit auf die Antriebswelle übertragen, dadurch begrenzt sind, dass die mögliche Kraftaufnahme der Antriebswelle nicht überschritten wird. Insbesondere zur Realisierung kleiner Baugrößen von Drehschieberpumpen mit hohen Leistungen und Fördervolumen, die durch Anordnung der Schieber mit möglichst großer wirksamer Schieberfläche im Förderbereich der Drehschieberpumpe und hohen Drehzahlen erreicht werden, sind die Kräfte, die die Antriebswelle aufnehmen kann, schnell erreicht. Nachteilig bei den bekannten Lösungen ist es, dass die wirksamen Schieberflächen zum einen nicht weiter erhöht werden können und dadurch kleinere Drehzahlen zu Gunsten einer schonenden Förderung eines Fördermediums nicht eingestellt werden können, um bestimmte Drücke und Fördervolumina zu erreichen. Besonders bei Ausführungen von Drehschieberpumpen mit exzentrisch angeordneter Antriebswelle sind die Kräfte, die auf den Drehschieberrotor und damit auf die Drehschieberpumpe wirken, ungünstig verteilt. Wünschenswert sind geringe Drehzahlen mit gleichzeitig hohen Förderleistungen und Förderdrücken, wodurch eine energiesparende Förderung der Drehschieberpumpe gewährleistet wäre. Diese Merkmale, gepaart mit einer besonders platzsparenden Bauweise, können die aus dem Stand der Technik bekannten Umlaufpumpen nicht offenbaren.

Es ist deshalb die Aufgabe der vorliegenden Erfindung, eine Drehschieberpumpe anzubieten, die es mit ihren erfindungsgemäße Merkmalen gestattet, bei schonender Pumpweise und minimaler Baugröße sehr hohe Förderdrücke und Fördervolumina zu realisieren.

Die erfindungsgemäße Drehschieberpumpe mit den im Anspruch 1 genannten Merkmalen bietet demgegenüber den Vorteil, dass einerseits zur Realisierung eines höheren Krafteintrages auf die Antriebswelle auf beiden Seiten des Drehschieberrotors ein Krafteintrag durch ein Zentrierwellenteil erfolgt, indem das Zentrierwellenteil als Bestandteil eines zweiten Abdeckelementes über Befestigungselemente mit dem Drehschieberrotor verbunden ist, wodurch beidseitig in Verlängerung der Antriebswelle eine, in einem zweiten Durchmesser verstärkte Antriebswelle, ausgebildet ist, und dass andererseits, um einen einseitigen Krafteintrag mit Kraftspitzen zu vermeiden ein zwischen der Antriebswelle und einer Drehschieberrotor-Innenwand gebildeter Raum über mindestens einen Verbindungskanal mit dem Pumpraum zwischen jeweils zwei Drehschiebern verbunden ist. Dadurch ist es in einfacher Weise möglich, unter Beibehaltung der geringen Baugröße einen höheren Krafteintrag auf die Antriebswelle zu realisieren.

Die erfindungsgemäße Drehschieberpumpe bietet den Vorteil, dass der zwischen der Antriebswelle und der Drehschieberrotor-Innenwand gebildeter Raum über mindestens einen Verbindungskanal mit dem Pumpraum zwischen jeweils zwei Drehschiebern verbunden ist, so dass auf die Antriebswelle wirkende Kraftspitzen ausgeglichen und einseitig auf die Antriebswelle wirkende Kräfte auf den gesamten Umfang der Antriebswelle verteilt werden.

Besonders wirksam ist, dass der Krafteintrag des Drehschieberrotors auf beiden Seiten über ein Zentrierwellenteil als Bestandteil des zweiten Abdeckelementes über Befestigungselemente mit dem Drehschieberrotor erfolgt, wodurch beidseitig eine verstärkte Antriebswelle ausgebildet ist. Dazu weist das Zentrierwellenteil einen Zentrierbolzen auf, welcher im montierten Zustand mit einem Zentrierloch korrespondiert. Das Zentrierwellenteil weist zur Aufnahme eines Befestigungselementes mindestens eine Durchgangsbohrung auf. Der Drehschieberrotor weist Gewindebohrlöcher auf, die mit den Durchgangsbohrungen korrespondieren. Das Zentrierwellenteil ist somit mit dem Drehschieberrotor über das mindestens eine Befestigungselement, welches über die Durchgangsbohrung des Zentrierwellenteils in das mindestens eine Gewindebohrloch des Drehschieberrotors eingreift, verbunden.

In der erfindungsgemäßen Ausgestaltung greift das Zentrierwellenteil mit seinem Zentrierbolzen in das Zentrierloch eines Pumpenrotorachsenteiles der Antriebswelle ein.
Dadurch weist das Zentrierwellenteil eine verstärkte Antriebswelle mit dem zweiten Durchmesser auf, welcher größer als ein erster Durchmesser einer nicht verstärkten Antriebswelle nach dem Stand der Technik ist.

In bevorzugter Ausführung der Erfindung sind die Verbindungskanäle zwischen dem von der Antriebswelle und einer Drehschieberrotor-Innenwand gebildeten Raum und einem Pumpraum im Wesentlichen radial zu der Drehachse des Drehschieberrotors angeordnet. Zwischen diesem Raum und dem Pumpraum bewirken die Verbindungskanäle nach dem erfindungsgemäßen Verfahren, dass aus einem Hauptförderstrom ein Teilstrom abgezweigt wird und dieser Teilstrom die Betätigung der Drehschieber in Richtung einer Lauffläche eines Zylinders der Pumpe ermöglicht. Die Drehschieber sind durch die wirkenden Fliehkräfte und einer Druckdifferenz zwischen dem Raum im Innern des Drehschieberrotors und dem Pumpraum steuerbar.

Durch diese bevorzugte Lösung kann in Ausgestaltung der Erfindung alternativ auf angeordnete Steuerringe zur Zwangssteuerung der Drehschieber verzichtet werden.

Weitere bevorzugte Ausgestaltungen der Erfindung ergeben sich aus den übrigen, in den Unteransprüchen genannten Merkmalen.

Die Erfindung wird nachfolgend in einem Ausführungsbeispiel anhand der zugehörigen Zeichnungen näher erläutert. Es zeigen:
- Figur 1: einen Schnitt in einer Draufsicht auf eine Drehschieberpumpe in bisheriger und neuer Ausführung und
- Figur 2: einen Schnitt A-A in einer Seitenansicht.

In Figur 1 ist eine Drehschieberpumpe 10 in einer oberen Darstellung und einer unteren Darstellung gezeigt. Die obere Darstellung zeigt die Drehschieberpumpe 10 in einer älteren Version mit einem ersten Abdeckelement 8A nach dem Stand der Technik und die untere Darstellung die neue Lösung mit einem neuen zweiten Abdeckelement 8B.

Das Gehäuse der Drehschieberpumpe 10 wurde bisher so ausgeführt, dass ein Zylinder 1 auf beiden Seiten mit dem ersten Abdeckelement 8A verschlossen war. Entsprechend Figur 1, besteht die erfindungsgemäße Lösung einerseits darin, die Drehschieberpumpe 10 auf beiden Seiten mit dem zweiten Abdeckelement 8B und einem erfindungsgemäßen Zentrierwellenteil 13, welches Bestandteil des zweites Abdeckelementes ist, zu verschließen. Zur Verdeutlichung zeigt Figur 1 die bisherige (obere Darstellung) und die erfindungsgemäße Lösung (untere Darstellung).

In der Drehschieberpumpe 10 ist ein Drehschieberrotor 3 angeordnet, der um eine exzentrische Drehachse 20 in beide Richtungen drehbar ist. Der Drehschieberrotor 3 besitzt ein Pumpenrotorachsenteil 15, welches in eine Antriebswelle 7 übergeht. Die Antriebswelle 7 besaß bisher einen ersten Durchmesser d1. Figur 1 zeigt ferner, dass der Drehschieberrotor 3 über sein Pumpenrotorachsenteil 15 zum einen in dem ersten bisherigen Abdeckelement 8A und zum anderen (untere Darstellung) über ein Zentrierloch 16 an einem Zentrierbolzen 14 zentriert angeordnet ist. Das Zentrierloch 16 und der Zentrierbolzen 14 korrespondieren miteinander und sind vorzugsweise in einer Passverbindung miteinander verbunden.
Der Zentrierbolzen 14 gehört zu dem Zentrierwellenteil 13, welches in Verlängerung der Antriebswelle 7 eine verlängerte, verstärkte Antriebswelle 7' mit einem zweiten Durchmesser d2 ausbildet. Die Kraftübertragung des Drehschieberrotors 3 erfolgt durch das Zentrierwellenteil 13 dadurch, dass sich im Zentrierwellenteil 13 Durchgangsbohrungen 23 für Befestigungselemente 24, vorzugsweise Gewindeschrauben, befinden. Im Drehschieberrotor 3 sind korrespondierend Gewindebohrlöcher 6 angeordnet. Durch Schraubverbindungen ist der Drehschieberrotor 3 mit dem Zentrierwellenteil 13 verbunden. Somit ist ein Kraftfluss über diese Verbindung realisierbar. Das Zentrierwellenteil 13 bildet somit die verstärkte Antriebswelle 7' aus.

Wie aus Figur 1 weiter hervorgeht, besitzt die Antriebswelle 7', die, wie bereits oben erwähnt, über das Zentrierwellenteil 13 und das zweite Abdeckelement 8B auf beiden Seiten des Drehschieberrotors 3 ausgeführt ist, den größeren zweiten Durchmesser d2. Dieser zweite Durchmesser d2 beträgt beispielsweise 18 mm. Die Antriebswelle 7' kann aber auch in dem zweiten Durchmesser d2 mit 20 mm oder 25 mm und mehr ausgeführt werden. Der erste Durchmesser d1 beträgt beispielsweise nur 12 mm. Bei einem ersten Durchmesser d1 und hohen Drücken, beispielsweise 20 bar, ist eine einfache Verstärkung über Erhöhung des Durchmessers d1 der Antriebswelle 7 ohne Zentrierwellenteil 13 nicht mehr ausreichend stabil genug. Die erfindungsgemäße Lösung kommt also besonders für höhere Drücke zum Einsatz.

Das Zentrierwellenteil 13 ist gegenüber dem Zylinder 1 mit dem zweiten Abdeckelement 8B abgedeckt und bildet eine Führung 25 für die verstärkte Antriebswelle 7'.

Die Figuren zeigen zudem die Anordnung von Verbindungskanälen 5 im Drehschieberrotor 3 andererseits. Durch die Verbindungskanäle 5 ist eine Druckverteilung im Gehäuse der Drehschieberpumpe 10 bewirkbar. Die Kräfte, die auf die Antriebswelle 7 beziehungsweise 7' wirken, werden vergleichmäßigt und Kraftspitzen werden ausgeglichen. Es kommt nicht zu einem einseitigen Krafteintrag in die Antriebswelle 7 beziehungsweise 7'. Ermüdungsbrüche und einseitiger hoher Verschleiß werden dadurch vermieden.

Ferner kommt den Verbindungskanälen 5 eine weitere Bedeutung zu, die insbesondere aus Figur 2 hervorgeht und auf die später eingegangen wird.

Figur 1 zeigt zunächst zwischen Antriebswelle 7 und Drehschieberrotor-Innenwand 21 einen ersten Raum 4A und einen zweiten Raum 4B. In dem ersten beziehungsweise zweiten Raum 4A beziehungsweise 4B kann alternativ ein erster Steuerring 9A und ein zweiter Steuerring 9B angeordnet sein. Durch den ersten Steuerring 9A und den zweiten Steuerring 9B erfolgt eine Zwangssteuerung von Drehschiebern 18, die in Figur 1 nicht dargestellt sind.

Figur 1 zeigt weiterhin den Pumpraum 19 zwischen einer Drehschieberrotor-Außenwand 17 und einer Lauffläche 2 des Zylinders 1.

Der Pumpraum 19 und der erste Raum 4A und ein zweiter Raum 4B sind über die Verbindungskanäle 5 miteinander verbunden. Deshalb findet hier über die Verbindungskanäle 5 ein Druckausgleich statt.

Figur 2 zeigt einen Schnitt A-A durch die Drehschieberpumpe 10. Gleiche Bezugszeichen bezeichnen gleiche Teile wie in Figur 1.

Figur 2 zeigt einen Einlass 11 und einen Auslass 12 auf beiden Seiten, da die Drehschieberpumpe 10 wahlweise in beide Richtungen um die Drehachse 20 betreibbar ist.

Ersichtlich ist weiterhin der Zylinder 1, in dem um 90° zur Antriebswelle 7 versetzt der Einlass 11 und der Auslass 12 angeordnet sind. Ferner ersichtlich ist der Zentrierbolzen 14 im Zentrierloch 16 der Antriebswelle 7. Auf der Antriebswelle 7 ist der zweite Steuerring 9B ersichtlich. Der Steuerring 9A liegt hinter dem Steuerring 9B und ist in Figur 2 nicht sichtbar. Der zweite Steuerring 9B läuft auf der exzentrischen Drehachse 20 auf der Antriebswelle 7 im Raum 4B. Der Raum 4B ist über die Verbindungskanäle 5 mit dem Pumpraum 19 und dem Einlassbereich 11 und dem Auslassbereich 12 verbunden. Die Drehschieber 18 sind in Naben 22 im Drehschieberrotor 3 beweglich geführt.

Zwischen zwei Drehschiebern 18 bildet sich der Pumpraum 19 zwischen der Drehschieberrotor-Außenwand 17 und der Lauffläche 2 des Zylinder 1 aus.

Ersichtlich sind weiterhin die Gewindebohrlöcher 6 im Drehschieberrotor 3 an dem - wie Figur 1 zeigt - mittels der Befestigungselemente 24 der Zentrierwellenteil 13 über seine Durchgangsbohrungen 23 befestigt wird und der Kraftfluss auf die verstärkte Antriebswelle 7' umgeleitet wird.

Die Wirkungsweise der Drehschieberpumpe 10 ist entsprechend der Figur 2 erläutert Folgende. Bei Einsatz der ersten und zweiten Steuerringe 9A beziehungsweise 9B werden die Drehschieber 18 aus dem Drehschieberrotor 3 mechanisch herausgedrückt, so dass der Pumpraum 19 entsteht. Im oberen Bereich werden die Drehschieber 18 durch die exzentrische Drehachse 20 an der Lauffläche 2 des Zylinders 1 in den Drehschieberrotor 3 hineingedrückt. Bei Anordnung der Verbindungskanäle 5 findet zudem ein Druckausgleich zwischen den ersten und zweiten Räumen 4A und 4B statt. Zudem wird ein Teilstrom TS eines Hauptstromes HS in die ersten und zweiten Räumen 4A und 4B hineingedrückt.

Durch diese Wirkungsweise findet zum einen eine Entlastung der Antriebswelle 7 statt und zum anderen ist damit die Möglichkeit gegeben, die Drehschieber 18 in Richtung der Lauffläche 2 des Zylinders 1 zu betätigen. Die Wirkungsweise ist ohne den ersten und zweiten Steuerring 9A und 9B realisierbar, wenn Verbindungskanäle 5 angeordnet sind.

Wird alternativ auf den ersten und zweiten Steuerring 9A und 9B verzichtet, ermöglichen die Verbindungskanäle 5 allein die Betätigung der Drehschieber 18.

Durch den im Pumpraum 19 sich aufbauenden Druck werden die Drehschieber 18 aus Richtung des ersten und zweiten Raumes 4A beziehungsweise 4B zusätzlich zu den wirkenden Fliehkräften nach außen gedrückt. Der Teilstrom TS wird in das Innere des Drehschieberrotors 3 in den ersten und zweiten Raum 4A und 4b fließen. Im Bereich von niedrigeren Drücken, beispielsweise im Einlassbereich 11, wird in Abhängigkeit einer Druckdifferenz eine Teilstrom TS aus dem ersten und zweiten Raum 4A und 4B in den Bereich zwischen Drehschieberrotor-Außenwand 17 und Zylinder 1 fließen.

Der Volumenstrom des Teilstroms TS ist zudem abhängig von einem Durchmesser der Verbindungskanäle 5.

Durch die erfindungsgemäße Lösung des zweites Abdeckelementes 8B mit dem Zentrierwellenteil 13 und den Verbindungskanälen 5 sind zum einen höhere Kräfte auf die Antriebswelle 7 und den Drehschieberrotor 3 realisierbar. Zum anderen kann, wie oben erwähnt, auf die Steuerringe 9A und 9B verzichtet werden.

Die Drehschieberpumpe ist für folgende Industriezweige einsetzbar. Sie dient in der chemischen Industrie für Laugen, Gase und viskose Flüssigkeiten. In der Lebensmittelindustrie ist sie beispielsweise als Honig-, Senf-, Marmelade-, und Siruppumpe einsetzbar. Zudem ergibt sich im Bereich der Medizintechnik ein Einsatzfeld als Dosierpumpe und bei der Feuerwehr als Spritzpumpe. Für den Katastropheneinsatz ist die Drehschieberpumpe zum Abpumpen von Altölen auf dem Meer oder zum Abpumpen von Hochwasser bei Überschwemmungen einsetzbar. Weitere Einsatzmöglichkeiten ergeben sich in der Landwirtschaft und der Umwelttechnologie zum Bewässern von Feldern beziehungsweise als Druckerhöhungsanlage für eine Photovoltaikanlage. Diese Einsatzgebiete sind nur beispielhaft und sind für andere Bereiche beliebig erweiterbar.

### BEZUGSZEICHENLISTE

- 1: Zylinder
- 2: Lauffläche
- 3: Drehschieberrotor
- 4: Raum (für Steuerringe)
- 4A: erster Raum
- 4B: zweiter Raum
- 5: Verbindungskanäle (Durchflusslöcher)
- 6: Gewindebohrlöcher
- 7: Antriebswelle
- 7': verstärkte Antriebswelle
- 8: Abdeckelement
- 8A: erstes Abdeckelement
- 8B: zweites Abdeckelement
- 9: Steuerring
- 9A: erster Steuerring
- 9B: zweiter Steuerring
- 10: Drehschieberpumpe
- 11: Einlass
- 12: Auslass
- 13: Zentrierwellenteil
- 14: Zentrierbolzen
- 15: Pumpenrotorachsenteil
- 16: Zentrierloch
- 17: Drehschieberrotor-Außenwand
- 18: Drehschieber (Lamellenschieber)
- 19: Pumpraum
- 20: Drehachse
- 21: Drehschieberrotor-Innenwand
- 22: Nabe
- 23: Durchgangsbohrung
- 24: Befestigungselemente
- 25: Führung
- d1: erster Durchmesser
- d2: zweiter Durchmesser
- HS: Hauptstrom
- TS: Teilstrom

## Patentansprüche

1. Drehschieberpumpe (10), die ein Gehäuse aus einem Zylinder (1) und Abdeckelementen (8A) mit einem in dem Gehäuse beidseitig über eine in einem ersten Durchmesser (d1) ausgeführte Antriebswelle (7) gelagerten Drehschieberrotor (3) aufweist, in dem steuerbare, im Wesentlichen radial zu einer Drehachse (20) verschiebbare Drehschieber (18) angeordnet sind, die zwischen einem Einlass (11) und einem Auslass (12) und einer Drehschieberrotor-Außenwand (17) und dem Gehäuse einen Pumpraum (19) ausbilden, **dadurch gekennzeichnet, dass** einerseits zur Realisierung eines höheren Krafteintrages auf die Antriebswelle (7) auf beiden Seiten des Drehschieberrotors (3) ein Krafteintrag durch ein Zentrierwellenteil (13) erfolgt, indem das Zentrierwellenteil (13) als Bestandteil eines zweiten Abdeckelementes (8B) über Befestigungselemente (24) mit dem Drehschieberrotor (3) verbunden ist, wodurch beidseitig in Verlängerung der Antriebswelle (7) eine, in einem zweiten Durchmesser (d2) verstärkte Antriebswelle (7'), ausgebildet ist, und dass andererseits, um einen einseitigen Krafteintrag mit Kraftspitzen zu vermeiden ein zwischen der Antriebswelle (7) und einer Drehschieberrotor-Innenwand (21) gebildeter Raum (4) über mindestens einen Verbindungskanal (5) mit dem Pumpraum (19) zwischen jeweils zwei Drehschiebern (18) verbunden ist.

2. Drehschieberpumpe (10) nach Anspruch 1, **dadurch gekennzeichnet, dass** das Zentrierwellenteil (13) einen Zentrierbolzen (14) aufweist, welcher im montierten Zustand mit einem Zentrierloch (16) korrespondiert.

3. Drehschieberpumpe (10) nach Anspruch 2, **dadurch gekennzeichnet, dass** das Zentrierwellenteil (13) mindestens eine Durchgangsbohrung (23) aufweist.

4. Drehschieberpumpe (10) nach 1, **dadurch gekennzeichnet, dass** der Drehschieberrotor (3) Gewindebohrlöcher (6) aufweist.

5. Drehschieberpumpe (10) nach 1, 3 und 4, **dadurch gekennzeichnet, dass** mindestens ein Befestigungselement (24) über die Durchgangsbohrung (23) des Zentrierwellenteiles (13) in das mindestens eine Gewindebohrloch (6) des Drehschieberrotors (3) eingreift.

6. Drehschieberpumpe (10) nach Anspruch 2, **dadurch gekennzeichnet, dass** das Zentrierwellenteil (13) mit seinem Zentrierbolzen (14) in das Zentrierloch (16) eines Pumpenrotorachsenteiles (15) der Antriebswelle (7) eingreift.

7. Drehschieberpumpe (10) nach Anspruch 1, **dadurch gekennzeichnet, dass** das Zentrierwellenteil (13) eine verstärkte Antriebswelle (7') mit einem zweiten Durchmesser (d2) aufweist, welcher größer ist als der erste Durchmesser (d1).

8. Drehschieberpumpe (10) nach Anspruch 1, **dadurch gekennzeichnet, dass** der zweite Deckel (8B) eine Führung (25) aufweist.

9. Drehschieberpumpe (10) nach Anspruch 7 und 8, **dadurch gekennzeichnet, dass** der zweite Deckel (8B) und das Zentrierwellenteil (13) den Zylinder (1) unter Umschließung der Antriebswelle (7') mittels der Führung (25) verschließt.

10. Drehschieberpumpe (10) nach Anspruch 1, **dadurch gekennzeichnet, dass** der mindestens eine Verbindungskanal (5) ein Durchflussloch ist.

11. Drehschieberpumpe (10) nach Anspruch 1 und 10, **dadurch gekennzeichnet, dass** der Verbindungskanal (5) im Wesentlichen radial zu der Drehachse (20) des Drehschieberrotors (3) angeordnet ist.

12. Drehschieberpumpe (10) nach Anspruch 1, **dadurch gekennzeichnet, dass** zwischen der Antriebswelle (7) und der Drehschieberrotor-Innenwand (21) ein erster Raum (4A) und ein zweiter Raum (4B) angeordnet sind.

13. Drehschieberpumpe (10) nach Anspruch 1 und 10 bis 12, **dadurch gekennzeichnet, dass** die Drehschieber (18) durch die auf die Drehschieber (18) wirkende Fliehkraft und eine Druckdifferenz zwischen dem Raum (4A) und/oder dem Raum (4B) und dem Pumpraum (19) steuerbar sind.

14. Drehschieberpumpe (10) nach Anspruch 10, **dadurch gekennzeichnet, dass** zwischen der Antriebswelle (7) und der Drehschieberrotor-Innenwand (21) der erste Raum (4A) mit einem ersten Steuerring (9A) und/oder der zweite Raum (4B) mit einem zweiten Steuerring (9B) angeordnet ist.

15. Drehschieberpumpe (10) nach Anspruch 10 und 14, **dadurch gekennzeichnet, dass** die Drehschieber (18) durch die auf die Drehschieber (18) wirkenden ersten und/oder zweiten Steuerringe (9A) und/oder (9B) steuerbar sind.

16. Drehschieberpumpe (10) nach Anspruch 13 und/oder 14, **dadurch gekennzeichnet, dass** die Drehschieber (18) im Pumpraum (19) an einer Lauffläche (2) anliegen.

17. Drehschieberpumpe (10) nach Anspruch 1 bis 16, **dadurch gekennzeichnet, dass** aus einem Hauptförderstrom (HS) ein Teilstrom (TS) abgezweigt wird und dieser Teilstrom (TS) die Betätigung der Drehschieber (18) in Richtung der Lauffläche (2) eines Zylinders (1) der Pumpe bewirkt.

18. Drehschieberpumpe nach Anspruch 17, **dadurch gekennzeichnet, dass** der Teilstrom (TS) von einem Pumpraum (19) über mindestens einen Verbindungskanal (5) zu einem Raum (4) im Innern eines Drehschieberrotors (3) zu den Drehschiebern (18) geführt wird.

19. Drehschieberpumpe nach Anspruch 17 und 18, **dadurch gekennzeichnet, dass** über den mindestens einen Verbindungskanal (5) ein Druckausgleich zwischen dem mindestens einen Raum (4) und dem Pumpraum (19) durchgeführt wird.

20. Drehschieberpumpe nach Anspruch 17 bis 19, **dadurch gekennzeichnet, dass** ein bestimmter Volumenstrom als Teilstrom (TS) in Abhängigkeit einer Druckdifferenz zwischen dem mindestens einen Raum (4) und dem Pumpraum (19) abgezweigt wird.

21. Drehschieberpumpe nach Anspruch 17 bis 20, **dadurch gekennzeichnet, dass** ein bestimmter Volumenstrom als Teilstrom (TS) in Abhängigkeit eines Durchmessers des mindestens einen Verbindungselementes (5) abgezweigt wird.

## Claims

1. A vane pump (10) which comprises a housing consisting of a cylinder (1) and cover elements (8A) with a rotary vane rotor (3) which is supported in the housing on both sides via a drive shaft (7) designed in a first diameter (d1), in which controllable rotary vanes (18) are arranged which are displaceable essentially radially to a rotational axis (20), which form a pump area (19) between an inlet (11) and an outlet (12) and a rotary vane rotor outer wall (17) and the housing, **characterized in that** in order on the one hand to realise a higher force application onto the drive shaft (7) on both sides of the rotary vane rotor (3), a force is applied using a centring shaft piece (13), whereby the centring shaft piece (13) is connected as an integral part of a second cover element (8B) via fastening elements (24) with the rotary vane rotor (3), as a result of which on both sides in an extension of the drive shaft (7), a reinforced drive shaft (7') is formed in a second diameter (d2), while on the other hand, in order to avoid a single-sided force application with force peaks, an area (4) which is formed between the drive shaft (7) and a rotary vane rotor inner wall (21) is connected via at least one connection channel (5) with the pump area (19) in each case between two rotary vanes (18).

2. A vane pump (10) according to claim 1, **characterized in that** the centring shaft piece (13) comprises a centring pin (14) which when mounted corresponds with a centring hole (16).

3. A vane pump (10) according to claim 2, **characterized in that** the centring shaft piece (13) comprises at least one through hole (23).

4. A vane pump (10) according to claim 1, **characterized in that** the rotary vane rotor (3) comprises threaded bore holes (6).

5. A vane pump (10) according to claims 1, 3 and 4, **characterized in that** at least one fastening element (24) engages with the at least one threaded bore hole (6) of the rotary vane rotor (3) via the through hole (23) of the centring shaft piece (13).

6. A vane pump (10) according to claim 2, **characterized in that** the centring shaft piece (13) engages with its centring pin (14) in the centring hole (16) of a pump rotational axis part (15) of the drive shaft (7).

7. A vane pump (10) according to claim 1, **characterized in that** the centring shaft piece (13) comprises a reinforced drive shaft (7') with a second diameter (d2), which is larger than the first diameter (d1).

8. A vane pump (10) according to claim 1, **characterized in that** the second cover (8B) comprises a guide (25).

9. A vane pump (10) according to claims 7 and 8, **characterized in that** the second cover (8B) and the centring shaft piece (13) close the cylinder (1) while surrounding the drive shaft (7') using the guide (25).

10. A vane pump (10) according to claim 1, **characterized in that** the at least one connection channel (5) is a through-flow hole.

11. A vane pump (10) according to claims 1 and 10, **characterized in that** the connection channel (5) is arranged essentially radially to the rotational axis (20) of the rotary vane rotor (3).

12. A vane pump (10) according to claim 1, **characterized in that** between the drive shaft (7) and the rotary vane rotor inner wall (21), a first area (4A) and a second area (4B) are arranged.

13. A vane pump (10) according to claim 1 and claims 10 to 12, **characterized in that** the rotary vanes (18) are controllable via the centrifugal force acting on the rotary vanes (18) and a differential pressure between the area (4A) and/or the area (4B) and the pump area (19).

14. A vane pump (10) according to claim 10, **characterized in that** between the drive shaft (7) and the rotary vane rotor inner wall (21), the first area (4A) is arranged with a first control ring (9A) and/or the second area (4B) is arranged with a second control ring (9B).

15. A vane pump (10) according to claims 10 and 14, **characterized in that** the rotary vanes (18) are controllable via the first and/or the second control rings (9A) and/or (9B) which act on the rotary vanes (18).

16. A vane pump (10) according to claim 13 and/or 14, **characterized in that** the rotary vanes (18) in the pump area (19) lie on a running surface (2).

17. A vane pump (10) according to claims 1 to 16, **characterized in that** from a main supply current (HS), a branch current (TS) is diverted and this branch current (TS) causes the actuation of the rotary vanes (18) in the direction of the running surface (2) of a cylinder (1) of the pump.

18. A vane pump according to claim 17, **characterized in that** the branch current (TS) is guided from one pump area (19) via at least one connection channel (5) to an area (4) inside a rotary vane rotor (3) to the rotary vanes (18).

19. A vane pump according to claims 17 and 18, **characterized in that** via the at least one connection channel (5) a pressure compensation is conducted between the at least one area (4) and the pump area (19).

20. A vane pump according to claims 17 to 19, **characterized in that** a specific current volume is diverted as a branch current (TS) depending on a differential pressure between the at least one area (4) and the pump area (19).

21. A vane pump according to claims 17 to 20, **characterized in that** a specific current volume is diverted as a branch current (TS) depending on a diameter of the at least one connecting element (5).

## Revendications

1. Pompe à palettes (10), laquelle présente un boîtier se composant d'un cylindre (1) et d'éléments de recouvrement (8A) avec un rotor à palettes (3), monté des deux côtés dans le boîtier sur un arbre d'entraînement (7) réalisé avec un premier diamètre (d1), dans lequel des palettes (18) mobiles commandables sont disposées de façon essentiellement radiale par rapport à un axe de rotation (20), lesquelles forment un espace de pompage (19) entre une admission (11) et une sortie (12) et une paroi extérieure de rotor à palettes (17) et le boîtier, **caractérisée en ce que** d'une part, pour l'application d'une force plus importante sur l'arbre d'entraînement (7), chaque côté du rotor à palettes (3) est soumis à une force introduite par une pièce d'axe de centrage (13), par le fait que la pièce d'axe de centrage (13) est reliée avec le rotor à palettes (3) comme composant d'un deuxième élément de recouvrement (8B) par des éléments de fixation (24), ce par quoi un arbre d'entraînement (7') renforcé avec un deuxième diamètre (d2) est formé des deux côtés, dans le prolongement de l'arbre d'entraînement (7), et **caractérisée en ce que** d'autre part, afin d'éviter une application de force unilatérale avec des pics de force, un espace (4) formé entre l'arbre d'entraînement (7) et une paroi intérieure du rotor à palettes (21) est relié respectivement entre deux palettes (18) par au moins un canal de jonction (5) avec l'espace de pompage (19).

2. Pompe à palettes (10) selon la revendication 1, **caractérisée en ce que** la pièce d'axe de centrage (13) présente une cheville de centrage (14), laquelle correspond à un trou de centrage (16) à l'état monté.

3. Pompe à palettes (10) selon la revendication 2, **caractérisée en ce que** la pièce d'axe de centrage (13) présente au moins un alésage traversant (23).

4. Pompe à palettes (10) selon la revendication 1, **caractérisée en ce que** le rotor à palettes (3) présente des alésages filetés (6).

5. Pompe à palettes (10) selon les revendications 1, 3 et 4, **caractérisée en ce qu'**au moins un élément de fixation (24) pénètre dans l'au moins un alésage fileté (6) du rotor à palettes (3) par l'alésage traversant (23) de la pièce d'arbre d'entraînement (13).

6. Pompe à palettes (10) selon la revendication 2, **caractérisée en ce que** la pièce d'axe de centrage (13) pénètre avec sa cheville de centrage (14) dans le trou de centrage (16) d'une pièce d'axe de rotor de pompe (15) de l'arbre d'entraînement (7).

7. Pompe à palettes (10) selon la revendication 1, **caractérisée en ce que** la pièce d'axe de centrage (13) présente un arbre d'entraînement (7') renforcé avec un deuxième diamètre (d2), lequel est plus grand que le premier diamètre (d1).

8. Pompe à palettes (10) selon la revendication 1, **caractérisée en ce que** le deuxième couvercle (8B) présente un guidage (25).

9. Pompe à palettes (10) selon les revendications 7 et 8, **caractérisée en ce que** le deuxième couvercle (8B) et la pièce d'axe de centrage (13) obturent le cylindre (1) à l'aide du guidage (25), en enfermant l'arbre d'entraînement (7').

10. Pompe à palettes (10) selon la revendication 1, **caractérisée en ce que** l'au moins un canal de jonction (5) est un orifice d'écoulement.

11. Pompe à palettes (10) selon les revendications 1 et 10, **caractérisée en ce que** le canal de jonction (5) est disposé de façon essentiellement radiale par rapport à l'axe de rotation (20) du rotor à palettes (3).

12. Pompe à palettes (10) selon la revendication 1, **caractérisée en ce qu'**un premier espace (4A) et un deuxième espace (4B) sont aménagés entre l'arbre d'entraînement (7) et la paroi intérieure du rotor à palettes (21).

13. Pompe à palettes (10) selon les revendications 1 et 10 à 12, **caractérisée en ce que** les palettes (18) sont commandables par la force centrifuge s'exerçant sur les palettes (18) et par une différence de pression entre l'espace (4A) et/ou l'espace (4B) et l'espace de pompage (19).

14. Pompe à palettes (10) selon la revendication 10, **caractérisée en ce qu'**entre l'arbre d'entraînement (7) et la paroi intérieure du rotor à palettes (21), le premier espace (4A) est muni d'un premier anneau de commande (9A) et/ou le deuxième espace (4B) d'un deuxième anneau de commande (9B).

15. Pompe à palettes (10) selon les revendications 10 et 14, **caractérisée en ce que** les palettes (18) sont commandables par les premier et/ou deuxième anneaux de commande (9A) et/ou (9B) exerçant une action sur les palettes (18).

16. Pompe à palettes (10) selon les revendications 13 et/ou 14, **caractérisée en ce que** les palettes (18) touchent une surface de course (2) dans l'espace de pompage (19).

17. Pompe à palettes (10) selon les revendications 1 à 16, **caractérisée en ce qu'**un débit partiel (TS) est dérivé d'un débit principal (HS) et **en ce que** ce débit partiel (TS) entraîne l'actionnement des palettes (18) en direction de la surface de course (2) d'un cylindre (1) de la pompe.

18. Pompe à palettes selon la revendication 17, **caractérisée en ce que** le débit partiel (TS) est amené d'un espace de pompage (19) par au moins un canal de jonction (5) à un espace (4) à l'intérieur du rotor à palettes (3) jusqu'aux palettes (18).

19. Pompe à palettes selon les revendications 17 et 18, **caractérisée en ce qu'**une compensation de pression entre l'au moins un espace (4) et l'espace de pompage (19) est réalisée par au moins un canal de jonction (5).

20. Pompe à palettes selon les revendications 17 à 19, **caractérisée en ce qu'**un débit volumétrique défini est dérivé comme débit partiel (TS) en fonction d'une différence de pression entre l'au moins un espace (4) et l'espace de pompage (19).

21. Pompe à palettes selon les revendications 17 à 20, **caractérisée en ce qu'**un débit volumétrique défini est dérivé comme débit partiel (TS) en fonction d'un diamètre de l'au moins un élément de jonction (5).
